# EUROPÄISCHE PATENTSCHRIFT

(11) **EP 1 449 957 B1**
(45) Veröffentlichungstag und Bekanntmachung des Hinweises auf die Patenterteilung: **11.02.2009**
(21) Anmeldenummer: 03025880.0
(22) Anmeldetag: 12.11.2003
(51) Int. Cl.: D21D 5/02

(54) **Verfahren zur Bestimmung von rheologischen Eigenschaften einer Faserstoffsuspension**
Process for determining the properties of a fibrous suspension
Procédé pour déterminer les propriétés d'une suspension de fibres

(30) Priorität: 05.02.2003 DE 10304621
(43) Veröffentlichungstag der Anmeldung: 25.08.2004
(73) Patentinhaber: Voith Patent GmbH, 89522 Heidenheim (DE)
(72) Erfinder: Schabel, Samuel, Professor Dr., 64285 Darmstadt (DE)

(56) Entgegenhaltungen:
- EP-A- 0 905 309

## Beschreibung

Die Erfindung betrifft ein Verfahren gemäß dem Oberbegriff des Anspruchs 1 (EP-A-0 905 309).

Bekanntlich werden bei der Zellstoff- und Papierfaseraufbereitung Faserstoffsuspensionen gebildet, da sich ein großer Teil der dabei erforderlichen Arbeitsschritte am günstigsten mit solchen Suspensionen durchführen lässt. Faserstoffsuspensionen dieser Art haben ein komplexes rheologisches Verhalten. Ihre Zähigkeit hängt nicht nur von der Zusammensetzung der Fasern, dem Anteil der Zusatzstoffe, dem Feststoffgehalt in der Suspension und dem Behandlungszustand der Fasern ab, sondern auch vom anliegenden Scherkraftsgefälle. Bei der Regelung und Steuerung von Anlagen, die der Aufbereitung von Zellstoff oder Altpapier dienen, ist es in der Regel sehr wichtig, die Konsistenz der Faserstoffsuspension, d.h. den Feststoffgehalt an bestimmten Stellen in der Anlage möglichst genau zu kennen. Hierzu gibt es inline-arbeitende Konsistenz-Messgeräte, die aber aufwändig sind und auch nicht immer gute Ergebnisse liefern.

Ein wichtiger Arbeitsschritt in der Zellstoff- und Papierfaseraufbereitung wird in einem Drucksortierer ausgeführt und dient dazu, eine Faserstoffsuspension mit Hilfe eines Siebes in mindestens zwei Fraktionen aufzuteilen. Die in der Faserstoffsuspension enthaltenen Fasern sollen dabei als Durchlaufstrom durch die Öffnungen des Siebes hindurchtreten, während die nicht gewünschten festen Bestandteile abgewiesen und als Überlaufstrom aus dem Sortierer separat herausgeleitet werden. In anderen Fällen kann es angestrebt sein, die Faserstoffsuspension in Fraktionen aufzuteilen, deren Fasern im Mittel gesehen verschiedene Längen haben. Als Sortieröffnungen werden z.B. Schlitze oder runde Löcher verwendet. Es ist bekannt, dass für die Wirkung eines Sortierers nicht nur die Auswahl des Siebes wichtig ist, sondern auch Betriebsparameter, wie z.B. die mengenmäßige Aufteilung in Durchlaufstrom und Überlaufstrom. Bei der Festlegung dieser Aufteilung wird die an den Sortierprozess gestellte Anforderung berücksichtigt, wobei das rheologische Verhalten der Faserstoffsuspension in dem Drucksortierer Grenzen setzt.

Drucksortierer können sowohl ebene, als auch zylindrisch geformte Siebeinsätze haben. Um das Verstopfen der Sieböffnungen zu verhindern, sind sie mit Rotoren ausgestattet, die z.B. mit Flügeln versehen sind, die entlang der Sieboberfläche bewegt werden können, so dass dort zu dem genannten Zweck Wirbel entstehen. Man spricht dann auch von Siebräumern.

Der Erfindung liegt die Aufgabe zu Grunde, ein Verfahren zur Bestimmung der rheologischen Eigenschaften der Faserstoffsuspension zu finden, das dort einsetzen kann, wo ein mit einem Rotor versehener Drucksortierer verwendet wird. Es soll besonders einfach sein und in speziellen Ausführungsformen zur Regelung oder Steuerung des Drucksortierers dienen.

Diese Aufgabe wird durch die im Kennzeichen des Anspruchs 1 genannten Merkmale gelöst.

Das Verfahren nutzt die Tatsache, dass die vom Rotor in der Faserstoffsuspension erzeugten Druckstöße je nach Rheologie der Suspension bis zum Erreichen des Druckaufnehmers unterschiedlich stark gedämpft werden. Die Druckimpulse werden beispielsweise so ausgewertet, dass die vom Rotor erzeugten Druckstöße herausgefiltert und ihre Amplituden zur Bildung eines Messwertes benutzt werden. Oder die Drucksignale werden einer schnellen Fourier Transformation unterzogen und die Peakwerte addiert. Dieser wird dann durch entsprechende Eichung z.B. mit der Konsistenz der Suspension in Verbindung gebracht. Die meisten bekannten Konsistenzmessgeräte arbeiten ebenfalls nach dem Prinzip, aus der Messung rheologischer Größen einen Konsistenzmesswert zu korrelieren.

Es ist im Allgemeinen nicht schwierig, die in einer Faserstoffsuspension vorliegenden Druckimpulse an der Außenwand eines Drucksortierers zu messen. Derartige Druckaufnehmer und die entsprechende Auswertung sind wesentlich einfacher und billiger als Konsistenzmessgeräte. Sie haben auch keinen störenden Einfluss auf den Betrieb des Drucksortierers. In den Fällen, in denen also eine Konsistenzmessung vorgenommen werden soll, z.B. um den Betrieb der Anlage zu steuern, kann auf relativ einfache Weise ein solcher Wert ermittelt werden, wobei lediglich eine Eichung erforderlich ist. Bei dieser Eichung könnte in den seltenen Fällen, bei denen die Drehzahl des Rotors im Drucksortierer nicht konstant gehalten wird, eine Korrektur bei geänderter Drehzahl erfolgen. Auch das lässt sich durch entsprechende Eichkurven oder einfache Versuche leicht durchführen.

Einen besonderen Vorteil bietet das erfindungsgemäße Verfahren dann, wenn sich die rheologischen Eigenschaften der Faserstoffsuspension signifikant auf den Betrieb des Drucksortierers auswirken. Bekanntlich hängt das Betriebsverhalten eines Drucksortierers auch davon ab, wie weit eine Eindickung der durch den Drucksortierer hindurchgeführten Suspension stattfindet. So gibt es Betriebszustände, bei denen zwar aus sortiertechnologischen Gründen eine relativ geringe Überlaufmenge eingestellt werden sollte, aber die Betriebssicherheit aus rheologischen Gründen nicht mehr gewährleistet ist. Mit Hilfe des erfindungsgemäßen Verfahrens kann dann eine Betriebsweise gefunden werden, die einen guten Kompromiss zwischen erforderlicher Betriebssicherheit (größerer Überlauf) und optimaler Spuckstoffzusammensetzung (kleinerer Überlauf) des Drucksortierers darstellt. Eine andere Regel-Möglichkeit liegt darin, die Drehzahl des Rotors zu erhöhen, wenn eine zu starke Eindickung der Suspension gemeldet wird. Dazu kann bereits der an einer ausgewählten Stelle des Drucksortierers gemessene Druckimpuls-Wert ausreichen. Genauer ist die Verwendung zweier Druckimpulssignale an verschiedenen Stellen, die so gewählt sind, dass die Eindickung der Faserstoffsuspension ihren Weg durch den Drucksortierer ermittelt wird.

Die Erfindung und ihre Vorteile werden erläutert an Hand von Zeichnungen. Dabei zeigen:
- Fig. 1: einen gemäß dem Verfahren ausgerüsteten Drucksortierer;
- Fig. 2: qualitativ eine Drucksignalkurve.

In Fig. 1 ist ein Drucksortierer im Schnitt dargestellt, ohne dass diese Figur als Konstruktionszeichnung zu verstehen wäre. Im oberen Teil befindet sich ein Zulaufraum 1, der mit dem Einlaufstutzen 2 für die Faserstoffsuspension S verbunden ist. Das eigentliche Sieb 3 ist als zylindrischer Siebkorb ausgeführt und teilt vom Zulaufraum 1 einen Gutstoffraum 4 ab, der mit dem Gutstoffauslauf 5 für den Durchlaufstrom A in Verbindung steht. Der Zulaufraum 1 geht an seinem unteren Ende in den Rejektraum 6 über, an den eine Rejektleitung 7 angeschlossen ist, durch die der Überlaufstrom R abfließt. Das Sieb 3 wird durch einen Rotor 8 von Verstopfungen frei gehalten, wobei hier als Beispiel ein Nabenteil 9 mit aufgesetzten Räumflügeln 10 (in Form hydraulischer Foils) gezeichnet ist. Bekanntlich gibt es auch andere Rotorformen, mit denen sich das erfinderische Verfahren ebenfalls durchführen lässt. An der den Gutstoffraum 4 abschließenden Gehäusewand 11 des Drucksortierers sind hier zwei Druckaufnehmer 12, 13 eingezeichnet, die hydraulisch mit dem Gutstoffraum 4 in Verbindung stehen. Dadurch können die dort in der Suspension auftretenden Druckimpulse gemessen und an eine Messwert- Auswertungsvorrichtung 14 weitergeleitet werden. Die Druckaufnehmer 12, 13 werden mit Vorteil dort positioniert, wo deutliche Messsignale auftreten. Das ist besonders im Gutstoffraum 4 der Fall, wo sich die von den Räumflügeln 10 erzeugten Pulsationen auswirken und der im Allgemeinen räumlich leicht zugänglich ist. Die Rejektleitung 7 ist hier mit einem ansteuerbaren Ventil 15 versehen, mit dem während des Betriebes des Drucksortierers die Rejektmenge eingestellt werden kann. Dieser Regelvorgang ist nur als Beispiel anzusehen.

Die durch einen Druckaufnehmer gemessenen Drücke P, aufgetragen über der Zeit T, sind qualitativ in Fig. 2 dargestellt. Links wird eine Kurve 16 gezeigt, die in Abhängigkeit von Rotordrehzahl und Flügelanzahl in bestimmten Abständen deutliche Peakwerte 17 enthält. Die Größe dieser Peakwerte ist - wie bereits erläutert wurde - als Messwert zur Beurteilung der rheologischen Eigenschaften der Suspension anzusehen. Je nach dem, wie groß die Zähigkeit der Suspension ist (Konsistenz, Aschegehalt, Faserzusammensetzung), werden die Peakwerte größer oder kleiner angezeigt. Während der linke Teil des Diagramms einen ersten Betriebszustand 18 darstellt, zeigt der zweite Teil einen geänderten Betriebszustand 19, bei dem die Peakwerte 17' der Kurve 16' in Folge zunehmender Eindickung der Suspension kleiner geworden sind.

## Patentansprüche

1. Verfahren zur Bestimmung von rheologischen Eigenschaften einer Faserstoffsuspension (S) in einem bei der Zellstoff- oder Papierfaseraufbereitung eingesetzten, mit mindestens einem Rotor (8) versehenen Drucksortierer, der mindestens einen Durchlaufstrom (A) und mindestens einen Überlaufstrom (R) bildet, wobei Messsignale ermittelt und ausgewertet werden,
**dadurch gekennzeichnet,**
**dass** Druckimpulse an einer Gehäusewand (11) des Drucksortierers gemessen und als Messsignal verwendet werden.

2. Verfahren nach Anspruch 1,
**dadurch gekennzeichnet,**
**dass** aus den Druckimpulsen die Konsistenz der Faserstoffsuspension (S) im Drucksortierer ermittelt wird.

3. Verfahren nach Anspruch 1 oder 2,
**dadurch gekennzeichnet,**
**dass** die gemessenen Druckimpulse zur Ermittlung der im Drucksignal gespeicherten Energie zeitlich integriert werden.

4. Verfahren nach Anspruch 1 oder 2,
**dadurch gekennzeichnet,**
**dass** die gemessenen Drucksignale einer schnellen Fourier-Analyse unterzogen und dass die Peakwerte (17, 17') addiert werden.

5. Verfahren nach Anspruch 1, 2, 3 oder 4,
**dadurch gekennzeichnet,**
**dass** das Messsignal zur Einstellung des am Drucksortierer abgezogenen Überlaufstromes (R) in der Weise benutzt wird, dass dessen Menge bei Abnahme der Druckimpulshöhe vergrößert und bei Zunahme verkleinert wird.

6. Verfahren nach einem der voranstehenden Ansprüche,
**dadurch gekennzeichnet,**
**dass** ein Sieb (3) zwischen dem Rotor (8) und den zur Messung der Druckimpulse dienenden Druckaufnehmern (12, 13) angeordnet ist.

7. Verfahren nach einem der voranstehenden Ansprüche,
**dadurch gekennzeichnet,**
**dass** das Sieb (3) des Drucksortierers ein zylindrischer Siebkorb ist, der radial von innen nach außen durchströmt wird und der einen mit radial innerhalb des Siebkorbes angeordneten Räumelementen versehenen Rotor aufweist, und dass die Druckimpulse an der Innenseite der radial äußeren Gehäusewand (11) des Drucksortierers gemessen werden.

8. Verfahren nach einem der Ansprüche 1 bis 5,
**dadurch gekennzeichnet,**
**dass** die siebräumenden Räumelemente des Rotors auf derselben Seite des Siebes angeordnet sind, auf der sich auch die zur Messung der Druckimpulse dienenden Druckaufnehmer befinden.

9. Verfahren nach einem Ansprüche 1 bis 6 oder 8,
**dadurch gekennzeichnet,**
**dass** das Sieb eine ebene Scheibe ist mit einem konzentrisch zur Scheibenmitte angeordneten Rotor.

10. Verfahren nach einem der voranstehenden Ansprüche,
**dadurch gekennzeichnet,**
**dass** die Druckimpulse im Gutstoffraum (4) des Drucksortierers gemessen werden.

11. Verfahren nach einem der voranstehenden Ansprüche,
**dadurch gekennzeichnet,**
**dass** an mindestens zwei Stellen der Gehäusewand Druckimpulse gemessen werden.

12. Verfahren nach Anspruch 11,
**dadurch gekennzeichnet,**
**dass** eine Stelle nahe dem Zulauf der Faserstoffsuspension in dem Drucksortierer liegt und eine andere Stelle nahe dem Auslauf aus dem Drucksortierer.

## Claims

1. Process for determining rheological properties of a fibrous suspension (S) in a pressure screen which used in the preparation of pulp or paper fibres, is provided with at least one rotor (8) and forms at least one flow stream (A) and at least one overflow stream (R), measured signals being determined and evaluated,
**characterized in that**
pressure pulses on a housing wall (11) of the pressure screen are measured and used as a measured signal.

2. Process according to Claim 1,
**characterized in that**
the consistency of the fibrous suspension (S) in the pressure screen is determined from the pressure pulses.

3. Process according to Claim 1 or 2,
**characterized in that**
the measured pressure pulses are integrated over time in order to determine the energy stored in the pressure signal.

4. Process according to Claim 1 or 2,
**characterized in that**
the measured pressure signals are subjected to fast Fourier analysis and **in that** the peak values (17, 17') are added.

5. Process according to Claim 1, 2, 3 or 4,
**characterized in that**
the measured signal is used to adjust the overflow stream (R) drawn off at the pressure screen in such a way that its volume is increased as the pressure pulse level decreases and is reduced as the latter increases.

6. Process according to one of the preceding claims,
**characterized in that**
a screen (3) is arranged between the rotor (8) and the pressure transducers (12, 13) used to measure the pressure pulses.

7. Process according to one of the preceding claims,
**characterized in that**
the screen (3) of the pressure screen is a cylindrical screen basket, through which flow passes radially from the inside to the outside and which has a rotor provided with cleaning elements arranged radially within the screen basket, and **in that** the pressure pulses are measured on the inside of the radially outer housing wall (11) of the pressure screen.

8. Process according to one of Claims 1 to 5,
**characterized in that**
the screen-cleaning elements of the rotor are arranged on the same side of the screen as that on which the pressure transducers used to measure the pressure pulses are also located.

9. Process according to one of Claims 1 to 6 or 8,
**characterized in that**
the screen is a flat disc having a rotor arranged concentrically with the centre of the disc.

10. Process according to one of the preceding claims,
**characterized in that**
the pressure pulses are measured in the accepts chamber (4) of the pressure screen.

11. Process according to one of the preceding claims,
**characterized in that**
pressure pulses are measured at at least two points of the housing wall.

12. Process according to Claim 11,
**characterized in that**
one point is close to the feed of the fibrous suspension in the pressure screen and another point is close to the outlet from the pressure screen.

## Revendications

1. Procédé pour déterminer les propriétés rhéologiques d'une suspension de fibres (S) dans un épurateur sous pression utilisé pour la préparation de fibres de papier ou de pâte de cellulose, pourvu d'au moins un rotor (8), ledit dispositif formant au moins un flux traversant (A) et au moins un flux de trop-plein (R), des signaux de mesure étant déterminés et analysés, **caractérisé en ce que** les impulsions de pression sont mesurées au niveau d'une paroi de boîtier (11) de l'épurateur sous pression et qu'elles servent de signal de mesure.

2. Procédé selon la revendication 1, **caractérisé en ce que** la consistance de la suspension de fibres (S) est calculée dans l'épurateur sous pression à partir des impulsions de pression.

3. Procédé selon la revendication 1 ou 2, **caractérisé en ce que** les impulsions de pression mesurées sont intégrées de façon temporelle pour déterminer l'énergie accumulée dans le signal de pression.

4. Procédé selon la revendication 1 ou 2, **caractérisé en ce que** les signaux de pression mesurés sont soumis à une analyse de Fourier rapide et que les valeurs maximales (17, 17') sont additionnées.

5. Procédé selon la revendication 1, 2, 3 ou 4, **caractérisé en ce que** le signal de mesure est utilisé pour régler le flux de trop-plein (R) retiré au niveau de l'épurateur sous pression de façon à ce que son volume augmente à mesure que la hauteur des impulsions de pression diminue et qu'il diminue si cette hauteur augmente.

6. Procédé selon l'une quelconque des revendications précédentes, **caractérisé en ce qu'**un tamis (3) est disposé entre le rotor (8) et les détecteurs de pression (12, 13) servant à mesurer les impulsions de pression.

7. Procédé selon l'une quelconque des revendications précédentes, **caractérisé en ce que** le tamis (3) de l'épurateur sous pression est une crépine de rétention cylindrique qui est traversée de l'intérieur vers l'extérieur dans le plan radial et qui comporte un rotor pourvu d'éléments de débourrage disposés à l'intérieur de la crépine de rétention dans le plan radial et **en ce que** les impulsions de pression sont mesurées au niveau du côté intérieur de la paroi de boîtier (11) extérieure dans le plan radial de l'épurateur sous pression.

8. Procédé selon l'une quelconque des revendications 1 à 5, **caractérisé en ce que** les éléments de débourrage du rotor débourrant le tamis sont disposés sur le même côté du tamis, soit le côté sur lequel se trouvent aussi les détecteurs de pression servant à la mesure des impulsions de pression.

9. Procédé selon l'une quelconque des revendications 1 à 6 ou 8, **caractérisé en ce que** le tamis est un disque plan avec un rotor disposé de façon concentrique par rapport au centre du disque.

10. Procédé selon l'une quelconque des revendications précédentes, **caractérisé en ce que** les impulsions de pression sont mesurées dans le compartiment de pâte acceptée (4) de l'épurateur sous pression.

11. Procédé selon l'une quelconque des revendications précédentes, **caractérisé en ce que** les impulsions de pression sont mesurées en au moins deux endroits de la paroi du boîtier.

12. Procédé selon la revendication 11, **caractérisé en ce qu'**il y a un endroit proche de l'arrivée de la suspension de fibres dans l'épurateur sous pression et un autre endroit proche de la sortie de l'épurateur sous pression.
